# FASCICULE DE BREVET EUROPEEN

(11) **EP 0 326 848 B1**
(45) Date de publication et mention de la délivrance du brevet: **12.10.1994**
(21) Numéro de dépôt: 89100715.5
(22) Date de dépôt: 17.01.1989
(51) Int. Cl.: F16L 3/12, H01B 17/22

(54) **Fermoir pour fixer un fil électrique à un godet de support et outil pour cette opération**
Verschluss zum Befestigen einer elektrischen Leitung an einem glockenförmigen Stützkörper und Werkzeug dafür
Closure for fixing an electric wire on a bell shape support and tool therefore

(30) Priorité: 02.02.1988 US 151649
(43) Date de publication de la demande: 09.08.1989
(73) Titulaire: GBF Sécuricap Inc., La Tuque Québec G9X 3Z8 (CA)
(72) Inventeur: Giroux, Pierre R., Trois-Rivières Québec G8Z 4H7 (CA)
(74) Mandataire: Bonnetat, Christian

(56) Documents cités:
- DE-A- 2 319 546
- DE-A- 2 830 193
- DE-U- 7 831 492

## Description

### DOMAINE DE L'INVENTION

Cette invention se rapporte à un fermoir pour fixer un fil électrique à un godet de support du type à goupille et à une méthode pour relier un fil électrique à un godet de support du type à goupille au moyen d'un fermoir.

### ÉTAT DE LA TECHNIQUE

Les godets de support sont utilisés sur des poteaux et tourelles des services publics pour empêcher que l'électricité passant au travers ces fils, laquelle est souvent de très haut voltage, soit déchargée dans le sol ou dans d'autres fils.

Un godet de support à goupille conventionnel est fixé à une entretoise d'un poteau ou d'une tourelle et à une portion de selle supérieure sur laquelle repose le fil. Jusqu'à maintenant, un fil a été relié le plus souvent à son godet de support en enroulant manuellement et en tordant un fil de faible diamètre autour du fil électrique et de la portion supérieure de selle.

Le brevet allemand No 2 319 546 du 7 novembre 1974 au nom de Georg KARL, décrit ainsi un godet de support de fil électrique aérien. Dans ce brevet allemand, le godet, en forme générale de cloche, comprend à sa portion supérieure (3) une encoche permettant de recevoir un fil électrique aérien (8). Une mâchoire rigide (4), en forme de U inversé, est fixé directement sur la portion supérieure (3) du godet, rendant prisonnier de l'encoche de godet le fil électrique (8). Les moyens de fixation de la mâchoire (4) à la portion supérieure (3) du godet, comprennent un rebord (6) tourné vers l'intérieur des pattes latérales de la mâchoire (4), qui engagent une rainure (7) ménagée sur le pourtour de la portion supérieure (3) du godet.

Une telle méthode et de tels moyens de fixation de godet sur un fil électrique aérien ne sont pas satisfaisants pour quatre raisons:
1) il est difficile pour un ouvrier qui doit aussi monter ou être soulevé par treuil dans une benne de camion jusqu'à des fils sous tension, de réaliser le difficile enroulement du fil à faible diamètre, utilisant un outil avec un poteau isolé d'un peu moins de deux mètres ;
2) ça prend du temps :
3) de tels moyens d'attachement n'empêchent pas le fil électrique de glisser en dehors et au-dessus du godet de support dans le cas où le fil serait coupé, e.g. par la chute d'un arbre, lors d'une tempête à fort vent, une telle chose étant possible puisque les poteaux ou tourelles de services publics sont habituellement plutôt espacés les uns des autres, résultant en des longueurs relativement lourdes de fils suspendus entre les godets de support, et donc, si un fil est brisé, son poids entraîne vers le bas et de travers un godet de support contre le fil à faible diamètre enroulé ; et
4) l'on sait que des fils de liaison produisent des interférences radio dans la bande de modulation d'amplitude (MA).

### BUTS DE L'INVENTION

En tenant compte de ce qui précède, un premier but de l'invention est de prévoir un fermoir et une méthode pour fixer un fil à un godet de support, qui contourne les désavantages ci-haut mentionnés. Un autre but de la présente invention est de prévoir un fermoir et une méthode telle que ci-haut décrits, qui soit simple de construction et qui comporte des étapes simples pour l'installer sur un godet de support.

Encore un autre but de la présente invention est de prévoir un fermoir tel que ci-haut, qui ne coûte pas cher à construire.

### SOMMAIRE DE L'INVENTION

Les buts et avantages ci-haut mentionnés et autres de la présente invention sont réalisés selon un modèle préféré constitué par un fermoir pour la fixation d'un fil électrique, comprenant un godet de support du type à goupille ayant une portion supérieure de selle, ainsi qu'une mâchoire de serrage, faite d'un matériau rigide mais pliable et ayant une portion supérieure ; et des moyens d'agrippement à ses deux extrémités transversales pour fermement saisir ladite portion de selle ; caractérisé en ce que ledit fermoir comprend un organe d'agrippement situé dans ladite mâchoire et fait d'un matériau élastomérique déformable et ayant une portion de corps principal; une paire de premières parois s'allongeant et faisant saillie vers le haut, une aux deux extrémités transversales de ladite port on de corps principal, ladite portion de corps et lesdites premières parois entrant en contact avec ladite portion supérieure de ladite mâchoire, une paire de secondes parois s'allongeant également et faisant saillie vers le bas à partir de ladite portion de corps principal au-dessus de et contiguës auxdites premières parois; un premier sillon allongé situé sur la surface inférieure de ladite portion de corps et centralement à celle-ci; un second sillon s'allongeant à l'extrémité inférieure intérieure de chacune desdites secondes parois; lesdites secondes parois étant déformables vers l'intérieur jusqu'à une configuration finale complètement pliée, sous l'action de ladite mâchoire lorsqu'agrippant ladite portion de selle, de sorte que ledit premier sillon et lesdits deux seconds sillons définissent un orifice circulaire destiné à fermement y agripper un fil électrique.

Préférablement, le fermoir comprend au surplus des moyens d'attachement pour relier ledit organe d'agrippement à ladite mâchoire. Avantageusement, ladite portion de selle comprend un étrier transversal courbé et une partie saillante à chacune de ses extrémités, et en ce que lesdits moyens d'agrippement consistent en une portion courbée vers le bas fusionnant avec ladite portion supérieure à chaque extrémité de cette dernière, et un rebord plié vers l'intérieur à l'extrémité extérieure de chacune desdites portions courbées; les deux dits rebords ayant un décalé courbé destiné à saisir avec fermeté chaque dite partie saillante. Profitablement, la surface extérieure desdites secondes parois pourra alors avoir un profil de courbure pouvant accommoder l'arc de courbure dudit étrier sur ses deux côtés, dans la configuration finale desdites secondes parois.

L'on envisage également que lesdits moyens d'attachement comprennent une paire de rebords en forme de L, espacés transversalement, allongés et fixés à la surface intérieure de ladite mâchoire; et une paire de rainures complémentaires espacées et en forme de L, fournies au niveau de la surface supérieure de ladite portion de corps principal dudit organe d'agrippement et engageable par lesdits rebords en forme de L. Préférablement, ledit décalé comprendra une encoche orientée vers l'extérieur et destinée à être engagée par un outil pour enlever ladite mâchoire lorsque souhaité. Ladite portion supérieure pourra également former une paire de crêtes allongées, espacées l'une de l'autre et faisant saillie vers le haut.

L'invention concerne également une méthode de fixation d'un fil électrique à un godet de support du type ayant une portion de selle constituée d'une portion centrale courbée d'étrier recevant ledit fil et de parties saillantes transversales à chacune de ses extrémités, comprenant les étapes suivantes: (a) placer un fermoir directement au-dessus de ladite portion de selle; ledit fermoir comportant une mâchoire ayant des moyens d'agrippement pour saisir ledit godet et une paire de crêtes allongées espacées l'une de l'autre et fabriquées à partir d'un matériau rigide mais pliable; (b) soulever ledit fil hors dudit étrier; caractérisé en ce que le fermoir comprend en plus un organe d'agrippement de fil ayant des moyens d'attachement pour se fixer à la surface intérieure de ladite mâchoire et étant fabriqués à partir d'un matériau élastomérique déformable, ledit organe d'agrippement de fil ayant au surplus une portion de corps principal et une paire de premières parois transversalement espacées faisant saillie vers le haut à partir de ladite portion de corps principal, et une paire de secondes parois faisant saillie vers le bas, une sous chacune desdites premières parois; un premier sillon allongé étant présent dans la surface inférieure de ladite portion de corps principal, un second sillon allongé étant ménagé dans chaque extrémité intérieure inférieure desdites secondes parois; et en ce que ladite méthode comprend les étapes additionnelles suivantes: (c) contraindre lesdites secondes parois contre ledit étrier pour les forcer à plier vers l'intérieur sous ledit fil soulevé; et (d) contraindre ladite mâchoire contre lesdites parties saillantes pour forcer lesdits moyens d'agrippement à saisir ledit godet.

Préférablement, la force utilisée pour la contrainte à l'étape (d) sera dirigée sur lesdites deux crêtes pour entraîner le pliage transversal de la portion de ladite mâchoire située entre lesdites deux crêtes.

### COURTE DESCRIPTION DES FIGURES DES DESSINS

L'on comprendra plus facilement ce qui précède en se rapportant aux réalisations privilégiées de l'invention, illustrées au moyen des dessins ci-joints, dans lesquels:
la figure 1 représente une vue en perspective d'un fermoir selon l'invention, avant installation, et montrant aussi un godet de support et un segment de fil électrique ou câble;
la figure 2 est une vue d'extrémité d'un fermoir et une réalisation d'un organe d'agrippement pour une dimension donnée de fil;
la figure 3 est une vue en coupe d'une autre réalisation d'un organe d'agrippement pour un fil de dimensions plus petites;
Les figures 4 et 4a sont des vues de demi-fermoirs, de la moitié de la portion supérieure d'un godet de support et de la moitié des premières et secondes réalisations de l'agrafe, respectivement; les agrafes étant en configuration complètement fermée;
La figure 5 est une vue en élévation latérale d'un godet, d'un segment de fil électrique à lui être attaché, et d'un outil et du fermoir placé au-dessus du godet;
La figure 6 est une vue d'extrémité à angle droit de et correspondant à la figure 5; et
Les figures 7 à 9 sont des vues d'extrémités supplémentaires séquentielles montrant la méthode employée pour réaliser l'installation du fermoir.

### DESCRIPTION DETAILLEE DES REALISATIONS DE L'INVENTION

Si l'on examine en premier la figure 1, l'on y voit un godet conventionnel typique 1, fabriqué à partir d'un matériau isolant électriquement, e.g. de la porcelaine. Le godet 1 comporte une portion inférieure évasée 2, de forme généralement tronçonique, incluant une paire de portions de base concentrique 3, 4, la plus petite d'entre elles étant fixée rigidement à un poteau de support 5, ce dernier étant à son tour relié à une entretoise 6 (tel que montré à la figure 5) d'un poteau ou d'une tourelle des services publics (non représenté). La portion supérieure du godet 1 a la forme générale d'un selle transversale incluant un étrier central courbé 7 et des parties en saillie 8.

La selle est destinée à supporter un câble ou fil électrique (9) sous tension et allongé.

Les figures 1,2 et 4 montrent une mâchoire de serrage 10 selon l'invention. Elle est préférablement constituée d'un profilé d'aluminium sectionné en tronçons et taillé à la machine. Elle comprend une portion plate 10′ fusionnant avec des portions courbées vers le bas 10˝ à ses deux extrémités. Chaque portion 10˝ est pliée horizontalement vers l'intérieur à son extrémité inférieure pour définir un rebord 11, ayant un décalé semi-circulaire le plus intérieur 12. La portion 10˝, les rebords 11, et les décalés 12 constituent les moyens d'agrippement. Chaque décalé 12 a une encoche centrale 12a. La mâchoire 10 a une crête extérieure allongée 13 au niveau de la jonction des portions courbées 10˝ avec la portion plate 10′. La surface intérieure de la mâchoire 10 comprend une paire de rebords allongés en forme de L, 14, qui sont plus rapprochés que les crêtes 13.

Un organe d'agrippement de fil, 15, est destiné à être utilisé avec la mâchoire 10 de façon complémentaire. L'organe 15 est fait d'un matériau élastomérique déformable sous contrainte, essentiellement partiellement électriquement conducteur, tel que du caoutchouc avec un contenu de carbone. La forme initiale de l'organe 15 est formée préférablement par un procédé d'extrusion suite à quoi une pièce de longueur souhaitée peut facilement être coupée.

L'organe 15 a une portion de corps principal 15′, dont la surface supérieure a une paire de rainures 16 en forme de L et transversalement espacées, tel que clairement montré aux figures 2 et 3. Les rainures 16 constituent des moyens d'attachement destinés à recevoir les rebords 14, de sorte que l'organe d'agrippement 15 puisse être fixé à la mâchoire de serrage 10, tel que montré.

Chaque rainure 16 définit une première paroi contiguë 17 faisant saillie vers l'extérieur et angulairement. Les parois 17 fusionnent avec la portion de corps 15′.

Une paire de secondes parois 18 fusionnent également avec la portion de corps 15′. Chaque paroi 18 est située sous chaque première paroi adjacente 17 et généralement vis-à-vis celle-ci.

Le milieu de la surface inférieure de la portion de corps 15′ est formé d'un premier sillon allongé 19, d'une forme généralement semi-circulaire en coupe. Le sillon 19 est bordé de chaque côté d'une encoche en forme de V, 19a.

Les extrémités inférieures intérieures des deux secondes parois 18 sont pourvues d'un second sillon 20 dont la forme générale est le quart de cercle.

L'agrafe 15a de la seconde réalisation est semblable, sauf pour ce qui est des dimensions, incluant un plus petit sillon 19′ et des sillons 20′ et une portion de corps plus épais 15˝.

L'on comprendra plus facilement à partir d'un bref examen des figures 2, 3, 4 et 4a que les deux parois 18 sont destinées à être pliées vers l'intérieur à partir d'une configuration initiale, montrée aux figures 2 et 3, jusqu'à une configuration d'installation à pliage permanent, comme montré aux figures 4 et 4a. Dans cette dernière configuration, le premier sillon 19 ou 19′ et les deux seconds sillons 20 ou 20' forment un orifice 21, 22, respectivement, de section circulaire et d'une dimension permettant de retenir un fil 9 par agrippement par friction. Le fil 9 peut bien entendu être de diamètre différent, tel que suggéré dans les figures. La surface extérieure de courbure de l'extérieur des deux secondes parois 18 est identique à l'arc de courbure de l'étrier courbé 7 sur les deux côtés de ce dernier, tel que montré.

En se rapportant maintenant aux figures 5 à 9, la méthode d'utilisation de la mâchoire de serrage 10 et de l'organe d'agrippement 15 est illustrée, de même qu'un outil utilisé pour réaliser la méthode.

Les figures 5 et 6 montrent des moyens de force consistant en un vérin 23 à piston et cylindre à retour par ressort, qui est fixé à demeure à une poignée manuelle 24 au moyen d'un joint universel 24a. La poignée 24 est tenue par un opérateur dans la benne d'un camion ou semblable (non représenté). Une force d'expansion, telle qu'une pression hydraulique, peut être délivrée au vérin 23 par un tube passant dans la poignée 24 ou le long de celle-ci avec des leviers de commande sur celle-ci.

Le vérin 23 est solidaire d'un organe de joug transversal horizontal, 25. Chacune des extrémités opposées du joug 25 porte une patte 26 faisant saillie vers le bas. Les extrémités inférieures des pattes 26 portent un crochet 27 orienté vers l'intérieur, constituant de premiers moyens de crochet, tel que clairement montré à la figure 5. Les crochets 27 sont destinés à attraper le bord inférieur de l'évasement ou "jupette" 2 du godet 1.

De façon intermédiaire aux extrémités supérieure et inférieure des pattes 26, l'on retrouve des portions 26′ pliées vers l'extérieur et transversalement et ayant des supports les plus inférieurs de crochet, 28, ceux-ci constituant de seconds moyens de crochet.

Immédiatement sous les supports de crochet 28, chaque patte 26 peut être faite d'une portion creuse agrandie 26˝. Les portions 26˝ sont filetées à l'intérieur de sorte que les extrémités supérieures filetées de façon complémentaire des portions inférieures des pattes 26 peuvent être ajustées en longueur en vissant de telles portions inférieures de pattes dans les portions 26˝. Donc, la distance entre les crochets 27 et 28 de chaque patte 26 peut être ajustée pour accommoder différents formats de godet.

L'on complète l'outil par un moyen de compression comprenant une plaque de compression rigide 29, ayant une partie intermédiaire plate 30, laquelle est rigidement fixée à l'extrémité reculée de la tige de piston 31 du vérin, cette dernière étant destinée à un mouvement vertical, tel que suggéré par les flèches 32 à la figure 6. Sur les deux côtés de la région intermédiaire 30 fusionnent les portions 33 faisant saillie transversalement vers l'extérieur et vers le bas, lesquelles fusionnent avec les épaulements d'extrémité 34 faisant saillie transversalement vers l'extérieur.

Les épaulements 34 sont destinés à entrer en contact avec les crêtes respectives 13 de la mâchoire de serrage 10 et à les comprimer.

La plaque de compression 29 incorpore, à ses deux extrémités, un rebord 35 pour guider et retenir le fermoir, ayant une extrémité inférieure s'évasant vers l'extérieur, en 35′.

Le fermoir est installé de la façon suivante:
(a) l'organe d'agrippement 15 ou 15a est relié à la mâchoire 10 par les rebords de coulissement 14 dans les rainures 16 jusqu'à ce que l'organe 15 soit directement sous la paroi supérieure 10′ de la mâchoire 10;
(b) la mâchoire de serrage 10 est appliquée sur la plaque de compression 29 et retenue par le rebord 35 de guidage et de retenue;
(c) en utilisant la poignée 24, l'organe d'agrippement 15 ou 15a est transporté jusqu'au câble 9 et placé au-dessus avec les rebords 11 de la mâchoire de serrage 10 appuyés sur les parties saillantes respectives 8 du godet 1, et donc, tel que montré à la figure 6, le fil électrique 9 engage partiellement entre les deux secondes parois 18 de l'agrafe 15, et le joug 25 s'allonge alors le long du fil 9 et les pattes 26 font saillie vers le bas sur chaque côté du godet 1 avec des crochets inférieur et supérieur 27, 28 prêts à engager vers le haut le bord inférieur du fil 9 en premier et du godet 1 après;
(d) la tige de piston 31 du vérin 23 est actionné vers le bas, dès lors soulevant le vérin 23 et produisant deux résultats: les supports de crochet 28 engagent et soulèvent le fil 9, de sorte qu'ils libèrent l'espace nécessaire entre celui-ci et l'étrier 7 pour y permettre l'insertion des deux secondes parois 18 de l'agrafe 15; et les crochets 27 engagent le godet 1;
(e) la tige de piston 31 est actionnée au surplus, comme aux figures 8 et 9, de façon à exercer une force vers le bas contre la mâchoire 10 et l'organe d'agrippement 15 avec le fil 9 retenu fermement au-dessus de l'étrier 7 du godet 1; la plaque de compression 29 pousse contre la mâchoire 10 par ses épaulements 34 agissant sur les crêtes 13, et alors qu'une telle action se continue (voir la figure 8), les secondes parois 18 sont obligées de suivre le contour de l'étrier 7 et plient vers l'intérieur sous le fil 9, ceci étant obtenu parce que chaque paroi 18 est initialement alignée à sa paroi associée 17 (voir la figure 2) qui transmet effectivement une force de poussée; puis les premières parois 17 sont graduellement évasées vers l'extérieur, libérant les forces non désirées qui pourraient s'exercer vers le haut au niveau des extrémités distales de la portion 10′, les encoches 19a permettant cette fermeture (la forme finale de l'agrafe 15 est montrée aux figures 9, 4 et 4a); et se produisant en même temps que la déformation de l'organe d'agrippement 15, il y a le mouvement des rebords 11 autour et sous les parties saillantes 8 grâce à la nature pliable de la mâchoire 10 à sa portion centrale la plus faible, de sorte que les décalés 12 sont finalement barrés sous les parties saillantes 8, tel que suggéré par la ligne en traits pointillés 36 à la figure 1, et parce que la poussée vers le bas est exercée sur les crêtes espacées 13, la portion plate 10′ est pliée et, donc, la configuration complètement installée de la mâchoire 10 comporte une forme légèrement convexe 10′a de la portion plate 10′ (voir les figures 4 et 4a) pour retenir de façon plus ferme la mâchoire de serrage 10 sur le godet 1; et
(f) le vérin 23 est actionné en direction inverse pour libérer les crochets 27 et 28 de l'évasement 2 et du fil 9; et le vérin 23 est retiré.

N'importe laquelle des encoches 12a peut être utilisée pour l'insertion d'un outil (non montré), qui sert à forcer la mâchoire 10 au cas où il serait nécessaire de remplacer le fermoir.

## Revendications

1. Un fermoir pour la fixation d'un fil électrique (9), comprenant un godet de support (1) du type à goupille ayant une portion supérieure de selle (7,8), ainsi qu'une mâchoire de serrage (10), faite d'un matériau rigide mais pliage et ayant une portion supérieure (10') ; et des moyens d'agrippement (10'', 11, 12) à ses deux extrémités transversales pour fermement saisir ladite portion de selle (7, 8) ;
caractérisé en ce que ledit fermoir comprend un organe d'agrippement (15) situé dans ladite mâchoire (10) et fait d'un matériau élastomérique déformable et ayant une portion de corps principal (15') ; une paire de premières parois (17) s'allongeant et faisant saillie vers le haut, une aux deux extrémités transversales de ladite portion de corps principal (15'), ladite portion de corps et lesdites premières parois (17) entrant en contact avec ladite portion supérieure (10') de ladite mâchoire (10), une paire de secondes parois (18) s'allongeant également et faisant saillie vers le bas à partir de ladite portion de corps principal (15') au-dessus de et contiguës auxdites premières parois (17) ; un premier sillon allongé (19) situé sur la surface inférieure de ladite portion de corps (15') et centralement à celle-ci ; un second sillon (20) s'allongeant à l'extrémité inférieure intérieure de chacune desdites secondes parois (18) ; lesdites secondes parois étant déformables vers l'intérieur jusqu'à une configuration finale complètement pliée, sous l'action de ladite mâchoire (10) lorsqu'agrippant ladite portion de selle (7, 8), de sorte que ledit premier sillon (19) et lesdits deux seconds sillons (20) définissent un orifice circulaire (21) destiné à fermement y agripper un fil électrique (9).

2. Un fermoir tel que défini à la revendication 1,
comprenant au surplus des moyens d'attachement (14, 16) pour relier ledit organe d'agrippement (15) à ladite mâchoire (10).

3. Un fermoir tel que défini à la revendication 1,
caractérisé en ce que ladite portion de selle (7, 8) comprend un étrier transversal courbé (7) et une partie saillante (8) à chacune de ses extrémités, et en ce que lesdits moyens d'agrippement (10'', 11, 12) consistent en une portion courbée vers le bas (10'') fusionnant avec ladite portion supérieure (7, 8) à chaque extrémité de cette dernière, et un rebord (11) plié vers l'intérieur à l'extrémité extérieure de chacune desdites portions courbées (10''); les deux dits rebords (11) ayant un décalé courbé (12) destiné à saisir avec fermeté chaque dite partie saillante (8).

4. Un fermoir tel que défini à la revendication 3,
caractérisé en ce que la surface extérieure desdites secondes parois (18) a un profil de courbure pouvant accommoder l'arc de courbure dudit étrier (7) sur ses deux côtés, dans la configuration finale desdites secondes parois (18).

5. Un fermoir tel que défini à la revendication 2,
caractérisé en ce que lesdits moyens d'attachement comprennent une paire de rebords en forme de L, (14) espacés transversalement, allongés et fixés à la surface intérieure de ladite mâchoire (10); et une paire de rainures complémentaires (16) espacées et en forme de L, fournies au niveau de la surface supérieure de ladite portion de corps principal (15') dudit organe d'agrippement (15) et engageable par lesdits rebords en forme de L (14).

6. Un fermoir tel que défini à la revendication 3,
caractérisé en ce que ledit décalé (12) comprend une encoche (12a) orientée vers l'extérieur et destinée à être engagée par un outil pour enlever ladite mâchoire (10) lorsque souhaité.

7. Un fermoir tel que défini à la revendication 5,
caractérisé en ce que ladite portion supérieure (10') forme une paire de crêtes allongées (13), espacées l'une de l'autre et faisant saillie vers le haut.

8. Une méthode de fixation d'un fil électrique (9) à un godet de support (1) du type ayant une portion de selle (7, 8) constituée d'une portion centrale courbée d'étrier (7) recevant ledit fil (9) et de parties saillantes transversales (8) à chacune de ses extrémités, comprenant les étapes suivantes:
(a) placer un fermoir directement au-dessus de ladite portion de selle; ledit fermoir comportant une mâchoire (10) ayant des moyens d'agrippement (10'', 11, 12) pour saisir ledit godet (1) et une paire de crêtes allongées (13) espacées l'une de l'autre et fabriquées à partir d'un matériau rigide mais pliable;
(b) soulever ledit fil (9) hors dudit étrier (7);
caractérisé en ce que le fermoir comprend en plus un organe d'agrippement de fil (15) ayant des moyens d'attachement (14, 16) pour se fixer à la surface intérieure de ladite mâchoire (10) et étant fabriqués à partir d'un matériau élastomérique déformable, ledit organe d'agrippement de fil (15) ayant au surplus une portion de corps principal (15') et une paire de premières parois (17) transversalement espacées faisant saillie vers le haut à partir de ladite portion de corps principal (15'), et une paire de secondes parois (18) faisant saillie vers le bas, une sous chacune desdites premières parois (17); un premier sillon allongé (19) étant présent dans la surface inférieure de ladite portion de corps principal (15'), un second sillon allongé (20) étant ménagé dans chaque extrémité intérieure inférieure desdites secondes parois (18);
et en ce que ladite méthode comprend les étapes additionnelles suivantes:
(c) contraindre lesdites secondes parois (18) contre ledit étrier (7) pour les forcer à plier vers l'intérieur sous ledit fil soulevé (9); et
(d) contraindre ladite mâchoire (10) contre lesdites parties saillantes (8) pour forcer lesdits moyens d'agrippement (10'', 11, 12) à saisir ledit godet.

9. Une méthode telle que définie à la revendication 8,
caractérisée en ce que la force utilisée pour la contrainte à l'étape (d) est dirigée sur lesdites deux crêtes (13) pour entraîner le pliage transversal de la portion de ladite mâchoire (10) située entre lesdites deux crêtes.

## Claims

1. A clasp for fixing an electrical wire (9), comprising a pin-type insulator (1) having an upper saddle portion (7, 8), as well as a clamp (10), made of sturdy but bendable material and having an upper portion (10'); and grasp means (10'', 11, 12) at both its two transverse ends to positively grasp said saddle portion (7, 8);
wherein said clasp comprises a gripper element (15) located in said clamp (10) and made of deformable, elastomeric material and having a main body portion (15'); a pair of first walls (17) extending lengthwisely and projecting upwardly, one at both transverse ends of said main body portion (15'), said body portion and said first walls (17) contacting said upper portion (10') of said clamp (10), a pair of second walls (18) also extending lengthwisely and projecting downwardly from said main body portion 15' above and contiguous with said first walls (17); a lengthwisely-extending first groove (19) located at the underface of said body portion 15' and centrally thereof; a second groove (20) extending lengthwisely at the inner lower extremity of each of said second walls (18); said second walls being deformable inwardly to a fully-folded, final configuration under the action of said clamp (10) when grasping said saddle portion (7, 8); wherein said first groove (19) and both said second grooves (20) define a circular bore (21) adapted to firmly grip an electric wire (9) therein.

2. A clasp as defined in claim 1,
further including attachment means (14, 16) to attach said gripper element (15) to said clamp (10).

3. A clasp as defined in claim 1,
wherein said saddle portion (7, 8) includes an arcuate transverse cradle (7) and a jutting part at each of its ends, and wherein said grasp means (10'', 11, 12) consist of a downwardly-curved portion 10'' merging with said upper portion (7, 8) at each end of the latter, and an inwardly-bent flange (11) at the outer end of each of said curved portions (10''); both said flanges (11) having an arcuate recess (12) adapted to securely grasp each said jutting part (8).

4. A clasp as defined in claim 3,
wherein the outer surface of said second walls (18) has a profile of curvature to fit the arc of curvature of said cradle (7) on both sides thereof, in the final configuration of said second walls (18).

5. A clasp as defined in claim 2,
wherein said attachment means consists of a pair of lengthwisely-extending, transversely spaced L-shape flanges (14) secured to the interior surface of said clamp (10); and a pair of complementary spaced-apart L-shape furrows (16) provided in the top surface of said main body portion (15') of said gripper element (15) and engageable by said L-shape flanges (14).

6. A clasp as defined in claim 3,
wherein said recess (12) is provided with an outwardly-extending notch (12a) adapted for engagement by a tool to remove said clamp (10) when desired.

7. A clasp as defined in claim 5,
wherein said upper portion (10') forms a pair of spaced-apart, lengthwisely-extending, upwardly-projecting ridges (13).

8. A method of fixation of an electrical wire (9) to an insulator (1) of the type having a saddle portion (7, 8) formed with a central arcuate cradle portion (7) receiving said wire (9) and transverse jutting parts (8) at each of its ends, comprising the following steps:
(a) locating a clasp directly over said saddle portion; said clasp including a clamp (10) having grasp means (10'', 11, 12) to grasp said insulator (1) and a pair of spaced-apart lengthwise ridges (13) made of resilient but bendable material;
(b) lifting said wire (9) off said cradle (7); wherein the clasp further includes a wire gripper element (15) having attachment means (14, 16) for attachment to the interior surface of said clamp (10) and being made of deformable elastomeric material, said wire gripper element (15) further having a main body portion (15) and a pair of first transversely spaced walls (17) upwardly projecting from said main body portion (15'), and a pair of downwardly-projecting second walls (18), one under each said first wall (17); a first lengthwise groove (19) provided in the lower surface of said main body portion (15'), a second lengthwise groove (20) made in each lower inner extremity of said second walls (18); and wherein said method includes the following additional steps:
(c) forcing said second walls (18) against said cradle (7) to cause inward bending of the same under said lifted wire (9); and
(d) forcing said clamp (10) against said jutting parts (8) to cause said grasp means (10'', 11, 12) to grasp said insulator.

9. A method as defined in claim 8,
wherein the force used in forcing in step (d) is directed onto said two ridges (13) to cause transverse bending of the portion of said clamp (10) located between said two ridges.

## Patentansprüche

1. Verschluß zum Befestigen eines elektrischen Leiters (9), mit einem auf einem Schaft angebrachten Stützkörper (1), der eine obere Sattelpartie (7, 8) aufweist, mit einer Klammer (10), die aus einem festen aber biegbaren Werkstoff besteht und eine obere Partie (10') aufweist, und mit Greifmitteln (10'', 11, 12) an ihren beiden Querenden, um die Sattelpartie (7, 8) fest zu erfassen,
dadurch gekennzeichnet, daß der Verschluß ein Greiforgan (15) umfaßt, das in der Klammer (10) angeordnet ist, aus einem verformbaren Elastomer besteht und folgende Merkmale aufweist: Einen Hauptkörper-Abschnitt (15'); zwei erste Wände (17), die sich von je einem der beiden Querenden des Hauptkörper-Abschnitts (15') nach oben erstrecken, wobei der Hauptkörper-Abschnitt und die ersten Wände (17) mit der oberen Partie (10') der Klammer (10) in Kontakt kommen; zwei zweite Wände (18), die sich ebenfalls von dem Hauptkörper-Abschnitt (15') unterhalb der ersten Wände (17) und an diese anschließend nach unten erstrecken; eine erste Rinne (19), die sich an der unteren Oberfläche des Abschnitts (15') und in der Mitte von diesem befindet; und eine zweite Rinne (20), die sich am inneren unteren Ende der jeweiligen zweiten Wand (18) erstreckt, wobei die zweiten Wände nach innen verformbar sind bis zu einer endgültigen, vollständig zusammengebogenen Konfiguration unter der Wirkung der Klammer (10), wenn diese die Sattelpartie (7, 8) erfaßt, so daß die erste Rinne (19) und die zwei zweiten Rinnen (20) eine runde Öffnung (21) definieren, die dazu bestimmt ist, einen elektrischen Leiter (9) fest darin zu fassen.

2. Verschluß nach Anspruch 1 außerdem umfassend Befestigungsmittel (14, 16), um das Greiforgan (15) an der Klammer (10) anzubringen.

3. Verschluß nach Anspruch 1, dadurch gekennzeichnet, daß die Sattelpartie (7, 8) ein gekrümmtes Auflager (7) und eine vorspringende Partie (8) an jeder Seite desselben aufweist und daß die Greifmittel (10'', 11, 12) aus einer nach unten gebogenen Partie (10''), die mit der oberen Partie (10') zusammenhängt, und einer an jedem äußeren Ende jeder gekrümmten Partie nach innen gebogenen Abkantung (11) bestehen, wobei die beiden Abkantungen (11) einen gerundeten Randausschnitt (12) aufweisen, der dazu bestimmt ist, die entsprechende vorspringende Partie (8) fest zu erfassen.

4. Verschluß nach Anspruch 3, dadurch gekennzeichnet, daß die äußere Oberfläche der zweiten Wände (18) ein Krümmungsprofil aufweist, das sich in der endgültigen Konfiguration der zweiten Wände (18) auf beiden Seiten der Bogenkrümmung des Auflagers (7) anpassen kann.

5. Verschluß nach Anspruch 2, dadurch gekennzeichnet, daß die Befestigungsmittel zwei Leisten (14) mit L-förmigem Querschnitt, die an der unteren Oberfläche der Klammer (10) fest angeordnet sind und in Querrichtung einen Abstand haben, sowie zwei im Abstand angeordnete komplementäre Rinnen (16) von L-förmigem Querschnitt umfassen, die an der oberen Oberfläche des Hauptkörper-Abschnitts (15') des Greiforgans (15) vorgesehen sind und die L-förmigen Leisten (14) passend aufnehmen können.

6. Verschluß nach Anspruch 3, dadurch gekennzeichnet, daß der Ausschnitt (12) eine nach außen orientierte Ausklinkung (12a) aufweist, die zum Einführen eines Werkzeugs bestimmt ist, um gewünschtenfalls die Klammer (10) abzuziehen.

7. Verschluß nach Anspruch 5, dadurch gekennzeichnet, daß an der oberen Partie (10') zwei sich in Querrichtung erstreckende Kämme (13) angeformt sind, die einen Abstand voneinander haben und nach oben vorstehen.

8. Verfahren zur Befestigung eines elektrischen Leiters (9) an einem Stützkörper (1), der mit einer Sattelpartie (7, 8) versehen ist, die aus einem zentralen gewölbten Auflager (7), welches den Leiter (9) aufnimmt, und aus an beiden Seiten quer vorstehenden Partien (8) besteht, mit den folgenden Schritten:
(a) ein Verschluß wird direkt über der Sattelpartie angebracht; der Verschluß weist eine Klammer (10) auf mit Greifmitteln (10'', 11, 12), um den Stützkörper (1) zu erfassen, und mit zwei langgestreckten Kämmen (13), die einen Abstand voneinander haben und aus einem festen aber biegbaren Werkstoff hergestellt sind;
(b) der Leiter (9) wird von dem Auflager (7) abgehoben; dadurch gekennzeichnet, daß der Verschluß außerdem ein aus einem deformierbaren Elastomor hergestelltes Leitergreiforgan (15) aufweist mit folgenden Merkmalen: Befestigungsmittel (14, 16) zur Befestigung an der inneren Oberfläche der Klammer (10); einen Hauptkörper-Abschnitt (15') mit zwei ersten Wänden (17), die in Querrichtung einen Abstand haben und von dem Hauptkörper-Abschnitt (15') nach oben stehen, und mit zwei zweiten Wänden (18), die nach unten abstehen, eine unter jeder ersten Wand (17); eine erste Rinne (19), die an der unteren Oberfläche des Hauptkörper-Abschnitts (15') angebracht ist, und zwei zweite Rinnen (20), von denen je eine in jedes der inneren unteren Enden der zweiten Wände (18) eingeformt ist,
und daß das Verfahren die folgenden zusätzlichen Schritte umfaßt:
(c) Die zweiten Wände (18) werden gegen das Auflager (7) gedrückt, um sie zu zwingen, sich nach innen unter den angehobenen Leiter (9) zu biegen und
(d) die Klammer (10) wird gegen die vorspringenden Partien (8) gedrückt, um die Greifmittel (10'', 11, 12) zu zwingen, den Stützkörper zu erfassen.

9. Verfahren nach Anspruch 8, dadurch gekennzeichnet, daß die beim Drücken nach Abschnitt (d) ausgeübte Kraft auf die beiden Kämme (13) gerichtet ist, um eine Querbiegung derjenigen Partie der Klammer (10) herbeizuführen, die zwischen den beiden Kämmen liegt.
